# EUROPÄISCHE PATENTSCHRIFT

(11) **EP 1 723 300 B1**
(45) Veröffentlichungstag und Bekanntmachung des Hinweises auf die Patenterteilung: **09.04.2008**
(21) Anmeldenummer: 05715685.3
(22) Anmeldetag: 03.03.2005
(51) Int. Cl.: E05C 3/04

(54) **Verschluss mit Dreh- oder Klappriegel und Riegelverstelleinrichtung**
Locking device with rotating or tilting bolts and bolt adjusting device
Serrure avec loquet rotatif ou basculant et avec dispositif de reglage du loquet

(30) Priorität: 10.03.2004 DE 202004003708 U
(43) Veröffentlichungstag der Anmeldung: 22.11.2006
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2005/002224
(87) Internationale Veröffentlichungsnummer: WO 2005/090723

(56) Entgegenhaltungen:
- WO-A-00/31365
- WO-A-02/42588
- DE-A1- 19 803 372
- FR-A- 2 715 428
- US-A- 4 492 394
- US-A- 5 913 908
- US-B1- 6 428 060

## Beschreibung

### Hintergrund der Erfindung

Die Erfindung betrifft einen Verschluss mit Verstelleinrichtung für Dreh- und Klappriegel. Insbesondere handelt es sich um einen Verschluss zur Montage in dünnen Wänden, wie Blechschränken mit Rahmen und Tür, mit Riegel, wie Hakendorn-Drehriegel, Vorreiber-Drehriegel, Zug-Dreh-Riegel, Klappriegel, und mit Riegelverstelleinrichtung, wobei die Verschlüsse eine mit Außengewinde versehene Verschlußantriebswelle, die einen Riegel axial einstellbar hält, und/oder einen nahe seinem freien Ende mit Innengewinde oder Bohrung versehenen Riegel aufweist, der eine Hintergriffeinrichtung senkrecht zur Hintergriffebene einstellbar hält.

### Stand der Technik

Aus der WO 0170629A1 ist ein Vorreiber-Drehriegelverschluß bekannt, der in einer dünnen Wand mit der Klammereinrichtung einbaubar ist, wobei der Verschluß eine mit Außengewinde versehene Antriebswelle aufweist, an der ein Riegel durch zwei Kontermuttern axial einstellbar gehalten wird. Zur Einstellung ist es notwendig, die beiden Kontermuttern zu lösen, den Riegel in die gewünschte Stellung zu bringen, und dann die Kontermuttern wieder anzuziehen. Das ist sehr umständlich.

Aus der WO 00/31365 ist ein Drehriegelverschluß mit Zugeinrichtung bekannt, bei dem der Riegel an seinem freien Ende mit einem Innengewinde versehen ist, in die eine als Schraube ausgebildete Hintergriffeinrichtung senkrecht zur Hintergriffebene einstellbar gehalten wird, wobei auch wieder eine Kontermutter die Einstellung sichert. Auch hier ist die Einstellbarkeit umständlich, weil eine Kontermutter gelöst, anschließend die Hintergriffeinrichtung durch Drehen auf die entsprechende Entfernung gebracht werden muß, wonach die Kontermutter wieder angezogen wird.

Die WO 00/73605, siehe die Figur der Zusammenfassung, zeigt einen Klapphebelverschluß, wobei der Klapphebel selbst die Hintergriffeinrichtung bildet. Eine Einstellbarkeit ist nicht vorgesehen.

Die WO 02/42588 A (RISI) zeigt eine Verstelleinrichtung für Vorreiber-Drehriegel, wobei der Verschluß eine mit Außengewinde versehene Verschlußantriebswelle (20) aufweist, die einen Riegel oder Vorreiber (28) axial einstellbar hält und einen nahe seinem freien Ende mit Innengewinde oder Bohrung versehenen Riegel (28) aufweist, wobei Halteeinrichtungen vorgesehen sind, die den Riegel nach außen drängen, und Anschlageinrichtungen, die den Riegel axial halten.

Des weiteren sei auf die US-B1-6,428,060 (METZ) verwiesen, welche Druckschrift eine Verstelleinrichtung für Dreh- oder Klappriegel offenbart, wobei der Verschluß eine mit Außengewinde versehene Verschlußantriebswelle aufweist, die einen Riegel axial einstellbar hält und einen nahe seinem freien Ende mit Innengewinde oder Bohrung versehenen Riegel aufweist, der eine Hintergriffeinrichtung (62) senkrecht zur Hintergriffebene einstellbar hält, wobei die Hintergriffeinrichtung ein Außengewinde (63) zum Eindrehen in das Gewinde des freien Endes des Riegels sowie eine reibschlüssig wirkende Kontermutter (67) aufweist (siehe Figur 1- 3).

Schließlich sei (als nächstliegender Stand der Technik) auf die US-A-4,492,394 (DIGNAN ET AL) verwiesen, wobei diese Druckschrift eine Verstelleinrichtung für einen Vorreiber-Drehriegel offenbart, bei dem der Verschluß eine mit Außengewinde versehene Verschlußantriebswelle zeigt, die einen Riegel axial einstellbar hält und einen nahe seinem freien Ende mit Innengewinde versehenen Riegel aufweist.

### Aufgabe der Erfindung

Aufgabe der Erfindung ist es, einen Verschluss mit Riegelverstelleinrichtung gemäß der eingangsgenannten Art zu schaffen, der sehr einfach und schnell eingestellt werden kann.

### Lösungswege

Erfindungsgemäss wird die Aufgabe dadurch gelöst, daß der Drehriegel ein Innengewinde zum Eindrehen der Verschlußantriebswelle sowie die eine Seite einer formschlüssig wirkenden Kupplung, wie Klauenkupplung trägt oder bildet, dessen andere Seite von der Verschlußantriebswelle drehsstarr gehalten wird.

Sofern die Antriebswelle einen nicht runden Querschnitt aufweist und der zur Antriebswelle drehstarre Teil der Klauenkupplung eine zu diesem Querschnitt passenden Durchbruch, wäre es gemäß einer Weiterbildung der Erfindung günstig, wenn Halteeinrichtungen vorgesehen sind, die die Kupplungsteile oder -seiten aufeinanderdrücken. Insbesondere können diese Halteeinrichtungen durch eine auf der Welle aufgeschobene Spiralfeder gebildet sein. Das an der Feder anliegende Kupplungsteil kann zweckmäßigerweise einen vorspringenden Rand oder Griffkragen aufweisen, um so die Handhabung zu vereinfachen.

Die Halteeinrichtungen können aber auch eine auf der Welle aufgeschraubte Mutter; wie Rändelmutter sein.

Die im Querschnitt nicht-runde Betätigungswelle hat zweckmäßigerweise zumindest eine axial verlaufende Abflachung, und diese Abflachung trägt zweckmäßigerweise eine Einstellskala, um so die Handhabung zu erleichtern und insbesondere voreinstellbare Abstände zu verwirklichen.

Alternativ kann die Hintergriffeinrichtung ein im Riegel gegen Federkraft verschieblicher Kopfbolzen sein. Dort ist gar keine Einstellung erforderlich, sondern die Federeinrichtung besorgt die jeweilige Anpassung an die Entfernung zwischen Türblatt einerseits und der Hintergrifffläche des Türrahmens andererseits.

Um die Bewegung des Bolzens aufgrund der Federkraft zu begrenzen, kann es günstig sein, im Fuß des Bolzens eine Sicherungsringeinrichtung vorzusehen.

Die Kupplungsscheibe hat bei der geschilderten Ausführungsform vier im Abstand von 90 Grad angeordnete Klauen oder Vor-/Rücksprünge. Der Durchbruch der Rastscheibe und der Querschnitt der Welle können so geformt sein, z.B. mit vier Sehnen bzw. Abflachungen, daß sich vier um 90 Grad versetzte Stellungen zwischen Rastscheibe einerseits und Welle andererseits ergeben, wodurch eine 90-Grad-Rastung möglich wird.

### Kurze Beschreibung der Zeichnungen

Die Erfindung wird nunmehr anhand von Ausführungsbeispielen näher erläutert, die in den Zeichnungen dargestellt sind.

Es zeigt:
- Fig. 1A und 1B: in einer Seitenansicht und einer Ansicht von hinten einen Zugdrehriegel mit Schnelleinstellung des Drehriegelabstandes von der den Verschluß haltenden dünnen Wand;
- Fig. 2A und 2B: eine Seitenansicht und eine Ansicht von unten auf den gemäß Fig. 1 verwendeten Drehriegel;
- Fig. 3A und 3B: eine Seitenansicht und eine Ansicht von oben eines Einstellringes mit vier Raststellungen;
- Fig. 4A und 4B: eine Seitenansicht und eine Querschnittsansicht einer mit Schlitz versehenen Antriebswelle, die gleichzeitig eine Skala trägt;
- Fig. 5: eine Teilansicht zu Fig. 1A zur Darstellung des eingedrückten Zustandes (Schließstellung) des Verschlusses;
- Fig. 6: in einer Seitenansicht einen Klapphebel mit Verstelleinrichtung;
- Fig. 7A: eine Seitenansicht einer bei einem Hakendomverschluß vorgesehenen Schnelleinstellung des Abstandes des Rahmens von dem Türblatt;
- Fig. 7B: eine Teildarstellung einer anderen Ausführungsform der Anordnung gemäß Fig. 7A;
- Fig. 8A, 8B und 8C: in drei Ansichten eine genauere Darstellung des in Fig. 7A verwendeten Hakendorns;
- Fig. 9A: eine für die obigen Verschlüssen geeignete Form der Antriebswelle;
- Fig. 9B: eine Schnittansicht durch die Welle zur Darstellung der hier gewählten vier Abflachungen im Abstand von 90 Grad;
- Fig. 10A und 10B: in einer Seitenansicht und in einer Ansicht von oben die in Fig. 9A verwendete Rastscheibe;
- Fig. 11A und 11B: eine Ansicht auf die Verriegelungsöffnung mit nicht linearem Querschnitt sowie den darin angeordneten Kopf einer Hakendornverriegelung;
- Fig. 12A und 12B: einen Drehriegelverschluß, bei dem die Zunge durch eine Wendelschraube gegen Federkraft in ihrer Höhe bzw. Abstand zur Montage in der Wand einstellbar ist;
- Fig. 12C: eine Draufsicht auf die Zunge;
- Fig. 12D: eine Axialschnittansicht durch die Zunge,
- Fig. 13A und 13B: sowie
- Fig. 14: weitere Ausführungsformen.

### Detaillierte Beschreibung der Erfindung

In der Fig. 1A ist ein Zugdrehriegelverschluß 10 dargestellt, der mit seinem einen Flansch 14 und Überwurfmutter 16 aufweisenden Gehäuse 18 in einem Durchbruch 20 in einer dünnen Wand wie Türblatt 12 gehalten ist, welches Gehäuse 18 eine mit Außengewinde 22 versehene Verschlußantriebswelle 24 für in begrenztem Maße drehbar und verschieblich gelagert hält, auf welcher Verschlußantriebswelle 24 ein Riegel 26 in Richtung der Wellenachse 28 einstellbar gehalten wird. Der hier erkennbare Riegel 26 weist an seinem freien Ende 30 eine Bohrung 32 auf, mit einer als Bolzen ausgebildeten Hintergriffeinrichtung 34, die senkrecht zur Hintergriffebene 36 verstellbar ist.

Wie Fig. 2A, eine Seitenansicht eines Teils des Drehriegels 26 zeigt, weist dieser Drehriegel 26 ein Innengewinde 38 zum Eindrehen der Verschlußantriebswelle 24 mit ihrem Gewinde 22 auf, wobei das untere Ende des Gewindes gemäß Fig. 2A in eine formschlüssig wirkenden Kupplungsseite 40 übergeht, während die andere Seite dieser Kupplung, die eine Klauenkupplung darstellt, eine in Fig. 3A seitlich, in Fig. 3B von oben dargestellte Kupplungsscheibe 42 bildet. Die Kupplungsscheibe oder Rastscheibe 42 besitzt im Abstand von 90 Grad zueinander angeordnete Vorsprünge oder Klauen 44, die in entsprechend angeordnete Rücksprünge 46 an der Stirnfläche oder Kupplungsseite 40 des Riegels 26 eingreifen können. Der Riegel 26 kann daher bezüglich der Scheibe 42 in Stufen von 90 Grad eingerastet werden. Die Kupplungsscheibe 42 weist eine Bohrung 50 auf, die das Hindurchstecken der Verschlußantriebeswelle 24 einschließlich deren Gewinde ermöglicht, wobei jedoch der eine der Vorsprünge 44 in das Lumen dieser Bohrung 50 hineinreicht, siehe Bezugszahl 48, um mit einem Axialschlitz oder Nut 52 zusammenzuwirken, der auf der Verschlußantriebswelle 24 gebildet ist. Auf diese Weise ist die Rastscheibe 42 axial verschieblich, aber nicht drehbar bezüglich der Antriebswelle 24. Schiebt man daher die Kupplungsscheibe 42 gegen die Kupplungsseite 40 des Riegels 26, wird dieser in der dargestellten Stellung festgehalten, und eine Feder 54, die sich auf dem Gehäuseende 18 abstützt, drückt die Scheibe 42 in diese Blockierfunktion, wie in Fig. 1A zu erkennen ist. Die Kupplungsscheibe 42 bildet einen Kragen 56, um ihn leichter mit der Hand ergreifen zu können und gegen die Kraft der Feder 54 nach unten zu schieben, um eine Verstellung des Zugdrehriegels vornehmen zu können. Während mit einer Hand die Scheibe 42 auskuppelt gehalten wird, kann der Drehriegel 26 um die Antriebswelle 24 gedreht und so durch das Gewinde die Entfernung der Hintergriffeinrichtung 34 von der Hintergrifffläche 36 geändert werden. Ist die richtige Einstellung erreicht, wird die Rastscheibe 42 losgelassen und kuppelt sich wieder in die Stirnseite 40 des Drehriegels 26 ein, in welcher Stellung dann der Drehriegel 26 drehstarr bezüglich der Welle 24 gehalten wird.

Die Einstellung wird man so vornehmen, daß bei angezogenem Zugdrehriegel 26 ein Türblatt 12 mit seiner Abkantung 58, ggf. mit Dichtung 60 gegen beispielsweise einen Rahmen 62 gedrückt wird, und zwar so weit, daß die Dichtung 60 schließt. Dieser Zustand ist in Fig. 5 wiedergegeben. Durch den gefederten Bolzen 34 wird der erwünschte Randausgleich und eine sich selbst nachstellende Kompression der Dichtung 60 ermöglicht. Die Feder 32 stützt sich einerseits auf den Kopfschulterbereich des Bolzens 34 ab, andererseits auf einer Schulter 64, die durch die Bohrung 32 gebildet wird. Der Sicherungsring 66 am Ende des Bolzens 34 verhindert ein Herausfallen des Bolzens aus dem Drehriegel 26. Die in Fig. 1A und 1B dargestellte Konstruktion ermöglicht somit eine Voreinstellung über das Gewinde 38 des Riegels 26 und eine Feineinstellung der Höhennachstellung durch die verschiebliche Anordnung der durch den Bolzen 34 gebildeten Hintergriffeinrichtung 34. Es sei erwähnt, daß der Bolzenkopf eine Rundung aufweist, siehe Bezugszahl 68, so daß er auch in teilweise angezogenem Zustand auf den Hintergriffbereich 36 auflaufen kann.

Es sei noch ergänzt, daß das Gehäuse 18 Abflachungen 70 (vorzugsweise vier Stück im Abstand von 90 Grad) aufweist, die mit entsprechenden Einschnürrungen im Durchbruch 20 des Türblatts 12 zusammenwirken und so eine drehstarre Montage in Abständen von 90 Grad ermöglichen.

Die Nut 52 besitzt einen Boden, welche Bodenfläche 72 dazu dienen kann, eine Skala anzubringen, siehe Fig. 4A, 4B, welche Skala eine Voreinstellung des Riegels 26 auf der Welle 24 vor der Montage in einem Schrank ermöglicht.

Versieht man die Antriebswelle 24 ebenfalls mit einer Abflachung 74, ergibt sich die Möglichkeit zur Anbringung einer weiteren Skala 74, die besser sichtbar sein wird als die in dem Nutboden 72.

Das Merkmal des gefederten Bolzens ist auch bei einem ansonsten nicht einstellbaren Klappriegel gemäß Fig. 6 zu benutzen. Der in Fig. 6 dargestellte Klappriegelverschluß 110 umfaßt ein in eine Öffnung in einem Türblatt 12 einklipsbares Gehäuse 118, in welchem Gehäuse ein um eine Achse, siehe 78, verschwenkbarer Klappriegel 126 angeordnet ist. Das freie Ende des Klappriegels 126 trägt auch hier eine Bohrung 132, in der ein Kopfbolzen 168 gegen die Kraft einer Druckfeder 133 verschieblich gelagert ist, wobei eine Sicherungsscheibe 166 den Schubweg begrenzt.

Auch hier führt der gefederte Bolzen zu einem Toleranzausgleich bei ungenauer Fertigung und zum Toleranzausgleich bei Vorhandensein von Dichtungsmaßnahmen.

Fig. 7A zeigt die Anwendung der erfindungsgemäße Feststelleinrichtung bei einem Verschluß mit Hakendom-Einrichtung. Ein in das Türblatt 12 eingeklipstes Gehäuse lagert eine Welle 224, auf dem der Fuß eines Hakendorn-Verriegelungsteils 226 angeordnet ist. Der Dorn durchgreift eine Bohrung oder Verriegelungsöffnung 80, siehe Fig. 11A und 11B, im Rahmen 62, wobei in der einen Stellung des Dornes, siehe Fig. 11B, die Haken 82 durch die Öffnung 80 hindurchgelangen können, in einer um 90 Grad verdrehten Stellung, siehe Fig. 11A, jedoch nicht. Somit ist Fig. 11A die Verschlußstellung und Fig. 11B die Offenstellung. Auch kann zum Toleranzausgleich, beispielsweise infolge der Dichtung 260 notwendig, der Hakendom mit seinem Innengewinde 238 auf der mit Außengewinde versehenen Welle 224 auf- und abgeschraubt werden, um so eine genaue Anpassung der Hintergrifffläche des Hakens 234 bezüglich der Türblattoberfläche vornehmen zu können. Um anschließend den Dorn in einer bestimmten Stellung zu blockieren, dient wiederum eine Rastscheibe 244, die entweder gemäß Fig. 7B durch eine Feder 254 gehalten wird, oder gemäß Fig. 7A durch eine Rändelmutter 84, die auf dem Gewinde der Antriebswelle 224 geschraubt werden kann. Die Antriebswelle 224 hat hier statt einer Nut einen nicht runden Außenquerschnitt, an den der Innenquerschnitt der Rastscheibe 226 angepaßt ist, so daß die Rastscheibe 226 auf der Welle 224 zwar axial hin und her geschoben werden kann, aber sich nicht drehen läßt.

Die Haken 82 können starr nach außen weisen, ober aber, zur Vereinfachung des Schließens bei nicht in Schließstellung befindlicher Antriebswelle, nachgiebig ausgestaltet sein, gemäß Fig. 8A, 8B und 8C beispielsweise durch gegen Federkraft in den Dorn zurückweichende Hebel gebildet sein, gemäß Fig. 13A und 13B durch gegen Federkraft nachgiebige Schlittenanordnungen und gemäß Fig. 14 durch einen Dorn, der einen Drehpunkt für einen Hebel aufweist.

Bei der in den Fig. 12A und 12B dargestellten Ausführungsform ist ein Verschlußgehäuse in ähnlicher Weise wie bei Fig. 1A in einem Türblatt 12 mittels Überwurfmutter gehalten. Abflachungen verhindern eine Drehung in dem Durchbruch in der dünnen Wand 12. Das Gehäuse 318 lagert eine Antriebswelle 324, auf welcher Welle 324 eine Zunge 326 ohne Gewinde, aber gegen Verdrehung gesichert, axial gleiten kann, beispielsweise bedingt durch eine Nut 352, in die ein entsprechender Vorsprung des Drehriegels 326 eingreift. Eine sich am Gehäuse 318 abstützende, die Welle 324 umgebende Druckfeder 354 drückt die Zunge 326 gegen eine Rändelmutter 384, die mit einem Gewinde auf der Welle 324 zusammenwirkt und so eine Einstellbarkeit des Abstandes der Zungenhintergrifffläche 368 von der Türblattebene 36 ermöglicht.

Die Zunge 326 kann gemäß Fig. 12C, 12D eine Zahnung 86 besitzen, die mit einer entsprechenden Zahnung der Rändelmutter 384 diese zu deren Arretierung in Eingriff nimmt.

Des weiteren kann gemäß Fig. 12D die Zunge eine zylindrische Nut 88 zur Aufnahme der zusammengedrückten Feder 324 aufweisen.

### Gewerbliche Auswertbarkeit

Die Erfindung ist im Schaltschrankbau gewerblich auswertbar.

### Bezugszeichenliste

- 10, 110: Zug-Dreh-Riegelverschluß
- 12: dünne Wand, Türblatt
- 14: Flansch
- 16: Überwurfmutter
- 18,318: Gehäuse
- 20: Durchbruch
- 22, 322: Außengewinde
- 24; 224, 324: Verschlußantriebswelle
- 26, 126, 226, 326: Riegel; Hakendorn-Verriegelungsteil; Zunge; Rastscheibe
- 28: Wellenachse
- 30: freies Ende
- 32, 132: Bohrung
- 33, 133: Feder; Hintergriffeinrichtung
- 34, 234: Bolzen, Haken; Hintergriffeinrichtung
- 36: Hintergriffebene
- 38,238: Innengewinde
- 40: Kupplungsseite
- 42: Kupplungsscheibe, Rastscheibe
- 44: Vorsprung, Klaue
- 46: Rücksprung
- 48: Vorsprung
- 50: Bohrung, Durchbruch
- 52, 254: Nut
- 54, 224, 354: (Spiral-)Feder, Halteeinrichtungen
- 56: Kragen
- 58: Abkantung
- 60,260: Dichtung
- 62: Rahmen
- 64: Schulter
- 66, 166: Sicherungsscheibe
- 68, 168, 368: Hintergriffeinrichtung, Auflaufrundung
- 70: Abflachungen
- 72: Abflachungen, Boden
- 74: Skala, Abflachung
- 76: Abflachung
- 78: Achse
- 80: Bohrung
- 82: Haken
- 84, 384: Anschlageinrichtungen, Mutter, Rändelmutter
- 86: gezahnte Fläche (des Riegels)
- 88: zylindrische Nut

## Patentansprüche

1. Verschluss, insbesondere Verschluss zur Montage in dünnen Wänden, wie Türblatt (12) und Türrahmen (62), mit Riegel, wie Hakendorn-Drehriegel, Vorreiber-Drehriegel, Zug-Dreh-Riegel, und mit Riegelverstelleinrichtung, wobei der Verschluss (10) eine mit Außengewinde (22) versehene Verschlußantriebswelle (24), die einen Riegel (26) axial einstellbar hält, und einen nahe seinem freien Ende (30) mit Innengewinde (38) oder Bohrung versehenen Riegel (26) aufweist, der eine Hintergriffeinrichtung (34) senkrecht zur Hintergriffebene (36) einstellbar hält, **dadurch gekennzeichnet, daß** der Riegel (26) ein Innengewinde (38) zum Eindrehen der Verschlußantriebswelle (24) sowie die eine Seite einer formschlüssig wirkenden Kupplung, wie Klauenkupplung trägt oder bildet, dessen andere Seite von der Verschlußantriebswelle ( 24) drehsstarr gehalten wird.

2. Verschluss nach Anspruch 1, **dadurch gekennzeichnet, daß** die Antriebswelle (24) einen nicht-runden Querschnitt, z.B. eine axial verlaufende Nut oder Abflachung (52, 74) aufweist, und der zur Antriebswelle drehstarre Teil (42) der Klauenkupplung eine zu diesem Querschnitt passenden Durchbruch (50) aufweist, und daß Halteeinrichtungen (54) vorgesehen sind, die die Kupplungsteile (42, 40) oder -seiten aufeinanderdrücken.

3. Verschluss nach Anspruch 2, **dadurch gekennzeichnet, daß** die Halteeinrichtungen von einer auf die Welle (24) aufgeschobenen Spiralfeder (54) gebildet wird.

4. Verschluss nach Anspruch 3, **dadurch gekennzeichnet, daß** das an der Feder (54) anliegende Kupplungsteil (42) einen vorspringenden Rand oder Griffkragen (56) aufweist.

5. Verschluss nach Anspruch 2, **dadurch gekennzeichnet, daß** die Halteeinrichtungen durch eine auf der Welle (224) aufgeschraubte Mutter, wie Rändelmutter (84) gebildet sind.

6. Verschluss nach einem der Ansprüche 2 bis 5, **dadurch gekennzeichnet, daß** die im Querschnitt nicht-runde Betätigungswelle (24) zumindest eine axial verlaufende Abflachung (70, 72) aufweist, und daß diese Abflachung eine Einstellskala (74) trägt.

7. Verschluss nach einem der Ansprüche 2 bis 5, **dadurch gekennzeichnet, daß** die Hintergriffeinrichtung ein im Riegel (26) gegen Federkraft (33) verschieblicher Kopfbolzen (34) ist.

8. Verschluss nach Anspruch 7, **dadurch gekennzeichnet, daß** der Fuß des Bolzens einen Sicherungsring (66, 166) trägt, der die Bewegung des Bolzens aufgrund der Federkraft (33, 133) begrenzt.

9. Verschluss nach einem der Ansprüche 2 bis 8, **dadurch gekennzeichnet, daß** die Kupplungsscheibe oder Rastscheibe (42) vier im Abstand von 90 Grad angeordnete Klauen oder Vor-/Rücksprünge (44, 46) aufweist.

10. Verschluss nach Anspruch 9, **dadurch gekennzeichnet, daß** der Durchbruch der Rastscheibe (226) der Welle so geformt, z.B. mit vier Sehnen bzw. Abflachungen versehen ist, daß vier um 90 Grad versetzte Stellungen zwischen Rastscheibe (226) und Welle (224) und damit eine 90-Grad-Rastung möglich ist.

11. Verschluss nach Anspruch 5, **dadurch gekennzeichnet, daß** der Riegel (326) eine gezahnte Fläche (86) aufweist, die mit einer entsprechenden Zahnung der Mutter (384) diese arretierend in Eingriff nimmt.

12. Verschluss nach einem der Ansprüche 2 oder 3, **dadurch gekennzeichnet, daß** der Riegel (326) eine zylindrische Nut (88) zur Aufnahme der zusammengedrückten Feder (354) aufweist.

## Claims

1. A closure, particularly a closure for mounting in thin walls, such as a door leaf (12) and door frame (62), with bolts such as hook spindle rotating bolts, sash fastener rotating bolts, pull-turn bolts, and with bolt adjusting device, wherein the closure (10) has a closure driveshaft (24) which is provided with an external thread (22) and which holds a bolt (26) so as to be axially adjustable, and a bolt (26) which is provided with an internal thread (38) or bore hole near its free end (30) and which holds a back-engaging device (34) so as to be adjustable perpendicular to the back-engagement plane (36), **characterised in that** the bolt (26) carries or forms an internal thread (38) for screwing in the closure driveshaft (24) and one side of a coupling such as a claw coupling, which acts by positive engagement, the other side of which is held by the closure driveshaft (24) so as to be rigid against rotation.

2. The closure according to claim 1, **characterised in that** the driveshaft (24) has a noncircular cross-section, e.g., an axially extending groove or flattened portion (52, 74), and the part (42) of the claw coupling that is rigid against rotation with respect to the driveshaft has an opening (50) which fits this cross-section, and **in that** holding devices (54) are provided which press the coupling parts (42, 40) or coupling sides together.

3. The closure according to claim 2, **characterised in that** the holding devices are formed by a spiral spring (54) which is slid onto the shaft (24).

4. The closure according to claim 3, **characterised in that** the coupling part (42) which abuts the spring (54) has a projecting rim or grip collar (56).

5. The closure according to claim 2, **characterised in that** the holding devices are formed by a nut such as a knurled nut (84) which is screwed onto the shaft (224).

6. The closure according to one of claims 2 to 5, **characterised in that** the actuation shaft (24) which is noncircular in cross-section has at least one axially extending flattened portion (70, 72), and **in that** this flattened portion carries an adjusting graduation (74).

7. The closure according to one of claims 2 to 5, **characterised in that** the back-engaging device is a head pin (34) which is displaceable in the bolt (26) against spring force (33).

8. The closure according to claim 7, **characterised in that** the base of the pin carries a retaining ring (66, 166) which limits the movement of the pin due to spring force (33, 133).

9. The closure according to one of claims 2 to 8, **characterised in that** the coupling disk or locking disk (42) has four claws or projections/recesses (44, 46) arranged at intervals of 90 degrees.

10. The closure according to claim 9, **characterised in that** the opening of the locking disk (226) of the shaft is shaped in such a way, for example, with four chords or flattened portions, that it is possible to have four positions which are offset by 90 degrees between the locking disk (226) and the shaft (224) and therefore a 90-degree locking.

11. The closure according to claim 5, **characterised in that** the bolt (326) has a toothed surface (86) which engages with a corresponding toothing of the nut (384) so as to lock the latter.

12. The closure according to one of claims 2 or 3, **characterised in that** the bolt (326) has a cylindrical groove (88) for receiving the compressed spring (354).

## Revendications

1. Serrure, en particulier serrure destinée à être montée dans des parois minces, telles qu'un battant de porte (12) et un cadre de porte (62), avec des loquets, tels que des loquets rotatifs à broche à crochet, des loquets rotatifs à pêne, des loquets à traction-rotation et avec un dispositif de réglage du loquet, la serrure (10) présentant un arbre (24) d'entraînement de serrure pourvu d'un filetage (22) qui fixe de manière axialement réglable un loquet (26) et avec un loquet (26) pourvu à proximité de son extrémité libre (30) d'un taraudage (38) ou d'un trou, qui fixe de manière réglable un dispositif d'agrippement (34) perpendiculairement par rapport à un plan d'agrippement (36), **caractérisée en ce que** le loquet (26) porte ou forme un taraudage (38) pour y visser l'arbre (24) d'entraînement de la serrure ainsi qu'un côté d'un couplage agissant mécaniquement, tel qu'un couplage à dents, dont l'autre côté est maintenu de manière à ne pas pouvoir tourner par l'arbre (24) d'entraînement de la serrure.

2. Serrure selon la revendication 1, **caractérisée en ce que** l'arbre (24) d'entraînement présente une section non circulaire, par exemple une rainure ou un méplat (52, 74) s'étendant axialement, et la partie du couplage à dents (42) ne tournant pas par rapport à l'arbre d'entraînement présente un trou (50) adapté à cette section et **en ce que** des dispositifs de fixation (54) sont prévus, qui poussent les pièces (42, 40) ou côtés du couplage les un(e)s sur les autre(s).

3. Serrure selon la revendication 2, **caractérisée en ce que** les dispositifs de fixation sont formés par un ressort à spirale (54) glissé sur l'arbre (24).

4. Serrure selon la revendication 3, **caractérisée en ce que** la pièce d'accouplement (42) placée contre le ressort (54) présente un bord ou un col de prise (56) proéminent.

5. Serrure selon la revendication 2, **caractérisée en ce que** les dispositifs de fixation sont formés par un écrou, tel qu'un écrou moleté (84) vissé sur l'arbre (224).

6. Serrure selon l'une quelconque des revendications 2 à 5, **caractérisée en ce que** l'arbre d'actionnement (24) à section non circulaire présente au moins un méplat (70, 72) s'étendant axialement et **en ce que** ce méplat porte une échelle de réglage (74).

7. Serrure selon l'une quelconque des revendications 2 à 5, **caractérisée en ce que** le dispositif d'agrippement est un boulon à tête (34) pouvant être déplacé dans le loquet (26) contre la force de ressort (33).

8. Serrure selon la revendication 7, **caractérisée en ce que** le pied du boulon porte un anneau de sécurité (66, 166) qui limite le mouvement du boulon en raison de la force du ressort (33, 133).

9. Serrure selon l'une quelconque des revendications 2 à 8, **caractérisée en ce que** le disque de couplage ou d'arrêt (42) présente quatre dents ou parties en retrait/proéminentes (44, 46) disposées à une distance de 90°.

10. Serrure selon la revendication 9, **caractérisée en ce que** le trou du disque d'arrêt (226) de l'arbre est formé, par exemple pourvu de quatre cordes ou méplats, de manière telle que quatre positions décalées de 90° entre le disque d'arrêt (226) et l'arbre (224), et donc un arrêt à 90°, soient possibles.

11. Serrure selon la revendication 5, **caractérisée en ce que** le loquet (326) présente une surface dentée (86) qui s'agrippe avec une denture correspondante de l'écrou (384) en bloquant celui-ci.

12. Serrure selon l'une quelconque des revendications 2 à 3, **caractérisée en ce que** le loquet (326) présente une rainure cylindrique (88) destinée à recevoir le ressort (354) comprimé.
